# EUROPÄISCHE PATENTSCHRIFT

(11) **EP 3 078 621 B1**
(45) Veröffentlichungstag und Bekanntmachung des Hinweises auf die Patenterteilung: **25.07.2018**
(21) Anmeldenummer: 16163612.1
(22) Anmeldetag: 03.04.2016
(51) Int. Cl.: B66C 17/04, B66F 7/06, B66C 15/02

(54) **HUBACHSE INSBESONDERE FÜR EINEN PORTALROBOTER**
RAISING AXLE, IN PARTICULAR FOR A PORTAL ROBOT
AXE DE LEVAGE EN PARTICULIER POUR UN ROBOT PORTIQUE

(30) Priorität: 06.04.2015 DE 202015101691 U
(43) Veröffentlichungstag der Anmeldung: 12.10.2016
(73) Patentinhaber: HAGER Sondermaschinenbau GmbH, 86753 Möttingen (DE)
(72) Erfinder: Hager, Hans, 86753 Möttingen (DE)
(74) Vertreter: Jannig, Peter

(56) Entgegenhaltungen:
- EP-A2- 0 088 168
- JP-U- S49 125 482
- US-A- 3 421 635
- US-A- 4 069 921

## Beschreibung

Die vorliegende Erfindung betrifft eine Vorrichtung gemäß dem Oberbegriff des Patentanspruchs 1, d.h. eine Hubachse insbesondere für einen Portalroboter, wobei die Hubachse dazu ausgelegt ist, einen daran befestigten Gegenstand in vertikaler Richtung auf- und abzubewegen.

Eine solche Hubachse kann beispielsweise in einer einen Portalroboter enthaltenden Anlage zum Einsatz kommen.

Der prinzipielle Aufbau einer einen Portalroboter enthaltenden Anlage ist in Figur 1 gezeigt. Zur Vermeidung von Missverständnissen sei darauf hingewiesen, dass die Komponenten der in der Figur 1 gezeigten Anlage nur stark schematisiert dargestellt sind.

Die in der Figur 1 gezeigte Anlage besteht aus einem Portalroboter 1 und einem diesen tragenden Gestell 2. Das Gestell 2 ist im betrachteten Beispiel durch in der Figur 1 nicht gezeigte Befestigungsmittel am Boden verankert. Das Gestell 2 enthält eine durch eine horizontal angeordnete Schiene 21 gebildete Linearachse, an welcher der Portalroboter 1, genauer gesagt ein Schlitten 11 desselben aufgehängt ist, und entlang welcher der Schlitten 11 hin- und herbewegbar ist. Der Portalroboter 1 umfasst ferner eine Trägereinheit 12 und einen den Schlitten 11 und die Trägereinheit 12 miteinander verbindenden, im Folgenden als Hubachse 13 bezeichneten vertikalen Masten. Die Trägereinheit 12 sei (oder trage) im betrachteten Beispiel eine Andockvorrichtung, mittels welcher eine Verbindung mit einem durch die Anlage zu transportierenden Gegenstand, beispielsweise eine Verbindung mit einer bei der Kraftfahrzeugherstellung benötigten Dachglocke herstellbar ist. An der Trägereinheit 12 kann aber auch ein Werkzeug wie beispielsweise ein Schweißgerät, ein Bohrer, etc. angebracht sein.

Wie vorstehend bereits angedeutet wurde, kann der Schlitten 11 (und zusammen mit diesem auch die Hubachse 13 und die Trägereinheit 12) durch eine im Schlitten 11 untergebrachte Antriebsvorrichtung entlang der Schiene 21 hin- und herbewegt werden. Die Bewegungsrichtung ist in der Figur 1 durch einen Doppelpfeil A gekennzeichnet. Darüber hinaus ist auch die Hubachse 13 bewegbar. Genauer gesagt kann die Hubachse 13 (und zusammen mit dieser auch die am unteren Ende desselben befestigte Trägereinheit 12 und der von dieser getragene Gegenstand) durch eine im Schlitten 11 untergebrachte weitere Antriebsvorrichtung auf- und abbewegt werden. Die Bewegungsrichtung ist in der Figur 1 durch einen Doppelpfeil B gekennzeichnet. Die erwähnten Antriebsvorrichtungen sind in der Figur 1 nicht gezeigt.

Der Hubachse 13 und die diese auf- und abbewegende Antriebsvorrichtung sind Bestandteil einer im Folgenden als Hubachsensystem bezeichneten Anordnung.

Ein herkömmliches Hubachsensystem und der dieses tragende Schlitten 11 sind in den Figuren 2A und 2B in einer Seitenansicht näher veranschaulicht.

In den Figuren 2A und 2B sind der das Hubachsensystem tragende Schlitten wieder mit dem Bezugszeichen 11, und die Hubachse wieder mit dem Bezugszeichen 13 bezeichnet. Die die Hubachse 13 auf- und abbewegende Hubachsen-Antriebvorrichtung ist mit dem Bezugszeichen 14 bezeichnet.

Die Hubachse 13 ist eine einteilige starre Stange und weist an seiner der Hubachsen-Antriebvorrichtung 14 zugewandten Seite eine sich in Längsrichtung der Hubachse 13 erstreckende, fest mit der Hubachse verbundene Zahnstange 16 auf.

Die Hubachsen-Antriebvorrichtung 14 ist beispielsweise ein am Schlitten 11 befestigter Elektromotor, der ein mit der Zahnstange 16 in Eingriff stehendes Zahnrad 15 antreibt.

Durch die Bewegung des Zahnrades 15 wird die Zahnstange 16 und zusammen mit dieser die mit dieser verbundene Hubachse 13 (und die am unteren Ende des Hubmasten befestigte Trägereinheit 12) in Längsrichtung der Hubachse 13 auf- oder abbewegt.

Die Figur 2A zeigt den Zustand, in welchem die Hubachse 13 maximal weit nach oben bewegt ist, und die Figur 2B zeigt den Zustand, in welchem die Hubachse 13 maximal weit nach unten bewegt ist.

Wie aus der Figur 2A ersichtlich ist, ragt die Hubachse 13 im ganz nach oben bewegten Zustand in beträchtlichem Umfang nach oben über den Schlitten 11 hinaus. Das obere Ende der nach oben bewegten Hubachse 13 ist in der Regel der höchste Punkt der Portalroboter-Anlage.

Dies kann insbesondere bei einer sehr lang ausgebildeten Hubachse 13 dazu führen, dass der Raum oder die Halle, in welchem die Portalroboter-Anlage aufgestellt ist, sehr hoch sein muss bzw. die Portalroboter-Anlage in niedrigen Räumen oder Hallen nicht zum Einsatz kommen kann.

Weiterer Stand der Technik ist aus den Dokumenten US 3 421 635 A, JP S49 125462 U, und US 4 069 921 A bekannt. Die aus diesen Dokumenten bekannten Hubachsen weisen ebenfalls dieses Problem auf. Der vorliegenden Erfindung liegt daher die Aufgabe zugrunde, eine Möglichkeit zu finden, durch welche eine Portalroboter-Anlage auch in niedrigeren Räumen oder Hallen aufgestellt werden kann.

Diese Aufgabe wird erfindungsgemäß durch die in Patentanspruch 1 beanspruchte Hubachse gelöst.

Die erfindungsgemäße Hubachse zeichnet sich dadurch aus, dass sie mehrere parallel nebeneinander angeordnete vertikale Säulen umfasst, die in Längsrichtung relativ zueinander bewegbar sind, und dass jede der Säulen auf- und abbewegbar ist, wobei jedoch die Säulen nicht starr miteinander gekoppelt sind, sodass die Bewegung einer Säule nicht zwangsläufig die Bewegung der dazu benachbarten Säule bewirkt, aber benachbarte Säulen nur in einem begrenzten Umfang relativ zueinander bewegbar sind.

Eine derart ausgebildete Hubachse überragt die die Hubachse tragende Komponente der Portalroboter-Anlage im nach oben bewegten Zustand nicht so weit wie eine herkömmliche einteilig ausgebildete Hubachse. Daher kann eine eine solche Hubachse enthaltende Portalroboter-Anlage in niedrigeren Räumen oder Hallen aufgestellt werden als es bei Portalroboter-Anlagen mit herkömmlichen Hubachsen der Fall ist.

Vorteilhafte Weiterbildungen der Erfindung sind den Unteransprüchen, der folgenden Beschreibung und den Figuren entnehmbar.

Die Erfindung wird nachfolgend anhand von Ausführungsbeispielen unter Bezugnahme auf die Figuren näher erläutert. Es zeigen
- Figur 1: den prinzipiellen Aufbau einer einen Portalroboter enthaltenden Anlage,
- Figur 2A: eine Seitenansicht einer herkömmliches Hubachse und des dieses tragenden Schlittens in einem Zustand, in welchem die Hubachse maximal weit nach oben bewegt ist,
- Figur 2B: eine Seitenansicht der in der Figur 2A gezeigten herkömmlichen Hubachse und des dieses tragenden Schlittens in einem Zustand, in welchem die Hubachse maximal weit nach unten bewegt ist,
- Figur 3A: eine Seitenansicht einer Anordnung, welche die hier vorgestellte Hubachse enthält, in einem Zustand, in welchem sämtliche Säulen der Hubachse maximal weit nach oben bewegt sind,
- Figur 3B: eine Seitenansicht der in der Figur 3A gezeigten Anordnung in einem Zustand, in welchem ein zweites Säulenpaar der Hubachse maximal weit nach unten bewegt ist,
- Figur 3C: eine Seitenansicht der in der Figur 3A gezeigten Anordnung in einem Zustand, in welchem ein erstes Säulenpaar der Hubachse maximal weit nach unten bewegt ist,
- Figur 3D: eine Seitenansicht der in der Figur 3A gezeigten Anordnung in einem Zustand, in welchem sämtliche Säulen der Hubachse maximal weit nach unten bewegt sind,
- Figur 3E: eine Draufsicht auf die in den Figuren 3A bis 3D gezeigte Anordnung von oben,
- Figur 4A: eine Seitenansicht einer modifizierten Anordnung, bei welcher die Säulenpaare durch U-Profil-Stangen gebildet werden, und
- Figur 4B: eine Draufsicht auf die in der Figur 4A gezeigte Anordnung von oben.
Die im folgenden näher beschriebene Hubachse ist im betrachteten Beispiel Bestandteil der in der Figur 1 gezeigten Anlage und dient wie das in der Figur 2 gezeigte herkömmliche Hubachsensystem zur Auf- und Abbewegung einer an der Trägereinheit 12 angedockten Dachglocke.

Es dürfte einleuchten und bedarf keiner näheren Erläuterung, dass die Anlage, in welcher die im Folgenden beschriebene Hubachse zum Einsatz kommen kann, nicht auf die in der Figur 1 gezeigte Anlage beschränkt ist. Sowohl der Portalroboter 1 als auch das Gestell 2 können einen beliebigen anderen Aufbau aufweisen. Das Gestell 2 könnte auch auf Schienen stehen und auf diesen hin- und hergefahren werden. Es ist nicht einmal erforderlich, dass die Schiene 21 Bestandteil des Gestells 2 ist; die Schiene 21 könnte auch an einer Mauer befestigt sein. Die beschriebene Hubachse ist grundsätzlich zur Auf- und Abbewegung eines beliebigen Gegenstandes durch einen beliebig aufgebauten und angeordneten Portalroboter geeignet.

Die Figuren 3A bis 3E zeigen verschiedene Ansichten der hier vorgestellte Hubachse mit Teilen des die Hubachse tragenden Schlittens. Dabei sind in den Figuren 3A bis 3D verschiedene Stellungen der Hubachse veranschaulicht.

Die hier vorgestellte Hubachse ist in den Figuren mit dem Bezugszeichen 100 bezeichnet und umfasst mehrere parallel nebeneinander angeordnete vertikale Säulen, die in Längsrichtung relativ zueinander bewegbar sind.

Die Säulen sind im betrachteten Beispiel
- eine erste Säule 101,
- zwei zur ersten Säule 101 benachbarte zweite Säulen 102-1 und 102-2, welche im Folgenden auch als erstes Säulenpaar bezeichneten werden, wobei diese zwei Säulen 102-1 und 102-2 an einander gegenüberliegenden Seiten der ersten Säule angeordnet sind, und
- zwei zu den zweiten Säulen 102-1 und 102-2 benachbarte dritte Säulen 103-1 und 103-2, welche im Folgenden als auch als zweites Säulenpaar bezeichnet werden, wobei die erste dritte Säule 103-1 benachbart zur ersten zweiten Säule 102-1 angeordnet ist, sodass die erste zweite Säule 102-1 zwischen der ersten Säule 101 und der ersten dritten Säule 103-1 zu liegen kommt, und wobei die zweite dritte Säule 103-2 benachbart zur zweiten zweiten Säule 102-2 angeordnet ist, sodass die zweite zweite Säule 102-2 zwischen der ersten Säule 101 und der zweiten dritten Säule 103-2 zu liegen kommt.

Es sei bereits an dieser Stelle angemerkt, dass auch noch beliebig viele weitere Säulenpaare vorgesehen sein können, also eine benachbart zur ersten dritten Säule 103-1 angeordnete erste vierte Säule, und eine benachbart zur zweiten dritten Säule 103-2 angeordnete zweite vierte Säule, benachbart zu den vierten Säulen angeordnete fünfte Säulen, etc.. Ebenso können auch nur die erste Säule und ein einziges Säulenpaar, also die Säulen 101, 102-1 und 102-2 vorgesehen sein.

Im betrachteten Beispiel weisen die zwei Säulen eines jeweiligen Säulenpaars den selben grundlegenden Aufbau auf. Auch die später noch näher beschriebene Kopplung mit den benachbarten Säulen ist gleich. Die zwei Säulen eines jeweiligen Säulenpaares weisen somit das selbe Verhalten und die selbe Wirkung auf.

Anstelle eines Säulenpaares kann jeweils auch nur eine einzige Säule vorgesehen werden, sodass die Hubachse 100 beispielsweise nur aus den Säulen 101, 102-1 und 103-1 bestehen könnte.

Vorzugsweise sind sämtliche Säulen im Wesentlichen gleich lang, wobei hierauf jedoch keine Einschränkung besteht.

Im betrachteten Beispiel sind alle Säulen entlang einer Linie angeordnet, wobei hierauf jedoch ebenfalls keine Einschränkung besteht.

Am unteren Ende der ersten Säule 101 ist eine Trägereinheit 104 angebracht. Hierbei handelt es sich im betrachteten Beispiel um eine Andockvorrichtung, mittels welcher eine Verbindung mit dem durch die Hubachse auf- und abzubewegenden Gegenstand, beispielsweise eine Verbindung mit einer bei der Kraftfahrzeugherstellung benötigten Dachglocke herstellbar ist. An der Trägereinheit 104 kann aber auch ein Werkzeug wie beispielsweise ein Schweißgerät, ein Bohrer, etc. oder ein beliebiger anderer Gegenstand angebracht werden.

Wie aus den Figuren 3A bis 3D ersichtlich ist, ist von den vorhandenen Säulen jede Säule auf- und abbewegbar, wobei jedoch benachbarte Säulen nur in einem begrenzten Umfang relativ zueinander bewegbar sind. Dabei sind die Säulen nicht starr miteinander gekoppelt, sodass die Bewegung einer Säule nicht zwangsläufig die Bewegung der dazu benachbarten Säule bewirkt.

Wie aus der Figur 3A ersichtlich ist, kommen in dem Zustand, in welchem alle Säulen maximal weit nach oben bewegt sind, benachbarte Säulen in Längsrichtung nicht oder nur unwesentlich gegeneinander versetzt zu liegen. In diesem Zustand befinden sich die unteren Enden der Säulen in etwa auf gleicher Höhe.

Wie aus der Figur 3D ersichtlich ist, kommen in dem Zustand, in welchem alle Säulen maximal weit nach unten bewegt sind, benachbarte Säulen in Längsrichtung gegeneinander versetzt zu liegen, wobei jedoch senkrecht zur Längsrichtung gesehen der untere Bereich der weiter oben zu liegen kommenden Säule und der obere Bereich der weiter unten zu liegen kommenden Säule einander immer noch überlappen. Die am weitesten unten zu liegen kommende Säule ist die erste Säule 101. Weiter oben kommen die zweiten Säulen 102-1 und 102-2 zu liegen, und noch weiter oben die dritten Säulen 103-1 und 103-2.

Die Säulen sind so angeordnet und miteinander gekoppelt, dass sie sich aufgrund ihrer Schwerkraft selbständig nach unten bewegen. Um die Säulen nach oben zu bewegen, benötigt man eine Antriebsvorrichtung. Diese Antriebsvorrichtung wird im betrachteten Beispiel durch einen Elektromotor 105 gebildet, welcher über ein Seil mit dem unteren Ende der am weitesten nach unten bewegbaren Säule 101 verbunden ist. Genauer gesagt ist es so, dass durch den Elektromotor 105 eine horizontale Antriebswelle 106 in Drehung versetzt wird. Auf der Antriebswelle ist eine Wickelrolle 107 angeordnet, auf welcher ein in den Figuren nur teilweise gezeigtes Seil 108 aufgewickelt ist. Das nicht mit der Wickelrolle 107 verbundene Ende des Seils 108 ist mit der unten an der ersten Säule 101 angebrachten Trägereinheit 104 verbunden. Somit kann durch eine entsprechende Drehung des Elektromotors 105 über das Seil 108 die Trägereinheit 104 und mit dieser die erste Säule 101 und eventuell auch die zweiten Säulen 102-1 und 102-2 sowie die dritten Säulen 103-1 und 103-2 wunschgemäß weit und wunschgemäß schnell nach oben bewegt werden. Ebenso kann durch eine entsprechende Drehung des Motors 105 ein wunschgemäß schnelles und wunschgemäß weites Ablassen der Säulen und der Trägereinheit 104 erfolgen.

Der Elektromotor 105 ist zusätzlich über ein zweites Seil 110 mit der Trägereinheit 104 verbunden. Hierzu ist auf der Antriebswelle 106 neben der ersten Wickelrolle 107 eine zweite Wickelrolle 109 vorgesehen. Hierauf ist das zweite Seil 110 aufgerollt; das andere Ende des zweiten Seils 110 ist mit der Trägerplatte 104 verbunden. Das erste Seil 108 und das zweite Seil 110 verlaufen parallel. Das zweite Seil 110 dient jedoch nur als ein Sicherungsseil, welches den Umfang der Abwärtsbewegung der Säulen im Falle eines Reißens des ersten Seils 108 beschränkt. Das zweite Seil 110 trägt während des normalen Betriebes (bei nicht beschädigtem ersten Seil 108) keine Last. Der von der Wickelrolle 109 abgewickelte Teil des zweiten Seils 110 ist etwas länger als der entsprechende Teil des ersten Seils 108. Das zweite Seil 110 durchläuft die Trägereinheit 104 und wird durch eine zwischen Seilende und Trägereinheit 104 vorgesehene Feder gespannt gehalten.

An den Säulen der Hubachse sind Führungselemente vorgesehen, über welche benachbarte Säulen bei Relativbewegungen aneinander geführt werden. Diese Führungselemente werden im betrachteten Beispiel durch Schienen und komplementär ausgebildete Gegenstücke gebildet, die die Schienen in sich aufnehmen. Beispielsweise kann vorgesehen werden dass
- an den den zweiten Säulen 102-1 und 102-2 zugewandten Seiten der ersten Säule 101 Schienen 111 vorgesehen sind,
- an den der ersten Säule 101 zugewandten Seiten der zweiten Säulen 102-1 und 102-2 die komplementären Gegenstücke 112 vorgesehen sind,
- an den den zweiten Säulen 102-1 und 102-2 zugewandten Seiten der dritten Säulen 103-1 und 103-2 Schienen 113 vorgesehen sind, und
- an den den dritten Säulen 103-1 und 103-2 zugewandten Seiten der zweiten Säulen 102-1 und 102-2 die komplementären Gegenstücke 114 vorgesehen sind.

Die komplementären Gegenstücke müssen sich im Gegensatz zu den Schienen nicht über die gesamte Länge der Säulen erstrecken. Im betrachteten Beispiel sind pro Schiene zwei mit Abstand übereinander angeordnete kurze Gegenstücke vorgesehen.

Vorzugsweise sind in den Komplementären Gegenstücken 112, 114 Kugelführungen oder noch besser Rollenführungen integriert.

Wie insbesondere aus der Figur 3E ersichtlich ist greifen die Schienen 111, 113 und die komplementären Gegenstücke 112, 114 so ineinander, dass sich die benachbarten Säulen ausschließlich in Längsrichtung der Säulen relativ zueinander bewegen können.

Neben den soeben erwähnten Führungselementen sind in den Figuren nicht gezeigte weitere Führungselemente vorgesehen, über welche wenigstens eine der Säulen zusätzlich an einer nicht durch eine der Säulen gebildeten anderen Anlagenkomponente, beispielsweise an der vertikalen Platte 115 des Schlittens geführt wird, wobei auch diese weiteren Führungselemente so ineinandergreifen, dass sich die wenigstens eine Säule nur in ihrer Längsrichtung bewegen kann. Im betrachteten Beispiel sind nur diejenigen Säulen, die in dem Zustand, in welchem alle Säulen maximal weit nach unten bewegt sind, am wenigsten weit nach unten bewegt sind, also die dritten Säulen 103-1 und 103-2 über die weiteren Führungselemente zusätzlich an der vertikalen Platte 115 des Schlittens geführt. Diese weiteren Führungselemente können wie schon die anderen Führungselemente durch Schienen und entsprechende komplementäre Gegenstücke gebildet werden. Im betrachteten Beispiel handelt es sich um an den Säulen 103-1 und 103-2 angebrachte Schienen 116 und an der Platte 115 angebrachte komplementäre Gegenstücke 117.

An den Säulen sind ferner seitlich nach außen ragende, als Anschläge wirkende Elemente angebracht oder ausgebildet, die dazu ausgelegt sind, an zugeordnete Anschläge der jeweils benachbarten Säule oder an die benachbarte Säule selbst anzuschlagen, wenn die benachbarten Säulen eine bestimmte Relativlage zueinander einnehmen. Diese Anschläge sind so angeordnet und ausgebildet, dass sie den Umfang begrenzen, in welchem sich benachbarte Säulen relativ zueinander bewegen können, und so dafür sorgen, dass sich benachbarte Säulen während des Betriebes der Hubachse nicht selbstständig voneinander lösen können. Die Anschläge werden im betrachteten Beispiel zumindest teilweise durch die vorhandenen Führungselemente, genauer gesagt durch die komplementären Gegenstücke 112, 114 gebildet. Die restlichen Anschläge durch an den Säulenenden angebrachte Platten oder dort vorgesehene Flansche gebildet. Selbstverständlich können die Anschläge auf beliebige andere Art und Weise realisiert werden.

Bei dem vorstehend unter Bezugnahme auf die Figuren 3A bis 3D beschriebenen Ausführungsbeispiel der Hubachse sind die Säulen eines jeweiligen Säulenpaars nicht miteinander verbunden. Dies muss aber nicht so sein. Beispielsweise kann vorgesehen werden, die Säulenpaare jeweils durch eine U-Profil-Stange zu bilden und die beiden parallelen Schenkel der U-Profil-Stange als die beiden Säulen eines jeweiligen Säulenpaares zu verwenden. Dies ist in den Figuren 4A und 4B, insbesondere in der Figur 4B veranschaulicht. Dort sind das die zweiten Säulen 102-1 und 102-2 enthaltende Säulenpaar durch eine mit dem Bezugszeichen 102 bezeichnete U-Profil-Stange realisiert, und das die dritten Säulen 103-1 und 103-2 enthaltende Säulenpaar durch eine mit dem Bezugszeichen 103 bezeichnete U-Profil-Stange.

In den Figuren 4A und 4B sind auch die vorstehend erwähnten Führungseinrichtungen 111 - 114, 116 und 117 sowie die Platte 115 schematisch dargestellt. Diesbezüglich bestehen keine Unterschiede zu der in den Figuren 3A bis 3E gezeigten Anordnung. Unterschiedlich ist nur die Art und Weise, wie die Säulen realisiert werden.

Darüber hinaus sind selbstverständlich auch noch weitere Modifikationen denkbar.

Der Vollständigkeit halber sei abschließend darauf hingewiesen, dass vorstehend nur auf die hier besonders interessierenden Teile der beschriebenen Anlage eingegangen wurde. Es dürfte einleuchten und bedarf keiner näheren Erläuterung, dass die Anlage eine Vielzahl weiterer Komponenten enthält, beispielswese Wegmessgeber und/oder sonstige Sensoren, eine Motorbremse, eine externe Bremse, die bei Ausfall der Motorbremse aktiv wird, weitere Systemkomponenten für die Personensicherheit, etc..

Die hier vorgestellte Hubachse erweist sich unabhängig von den Einzelheiten der praktischen Realisierung als vorteilhaft: eine eine solche Hubachse enthaltende Anlage kann in niedrigeren Räumen oder Hallen aufgestellt werden als es bei Anlagen mit herkömmlichen Hubachsen der Fall ist.

### Bezugszeichenliste

- 1: Portalroboter
- 2: Gestell

- 11: Schlitten
- 12: Trägereinheit
- 13: Hubachse
- 14: Hubachsen-Antriebsvorrichtung
- 15: Zahnrad
- 16: Zahnstange
- 21: Schiene

- 100: Hubachse
- 101: erste Säule
- 102: U-Profil-Stange
- 102-1: erste zweite Säule
- 102-2: zweite zweite Säule
- 103: U-Profil-Stange
- 103-1: erste dritte Säule
- 103-2: zweite dritte Säule
- 104: Trägereinheit
- 105: Elektromotor
- 106: Antriebswelle
- 107: Wickelrolle
- 108: Seil
- 109: zweite Wickelrolle
- 110: zweites Seil
- 111: Schiene an 101
- 112: komplementäres Gegenstück an 102-1 und 102-2
- 113: Schiene an 103-1 und 103-2
- 114: komplementäres Gegenstück an 102-1 und 102-2
- 115: vertikale Platte des Schlittens
- 116: weitere Schiene an 103-1 und 103-2
- 117: komplementäres Gegenstück an 115

## Patentansprüche

1. Hubachse insbesondere für einen Portalroboter, wobei die Hubachse (100) dazu ausgelegt ist, einen daran befestigten Gegenstand in vertikaler Richtung auf- und abzubewegen, wobei die Hubachse mehrere parallel nebeneinander angeordnete vertikale Säulen (101, 102-1, 102-2, 103-1, 103-2; 101, 102, 103) umfasst, die in Längsrichtung relativ zueinander bewegbar sind, **dadurch gekennzeichnet, dass** jede der Säulen (101, 102-1, 102-2, 103-1, 103-2; 101, 102, 103) auf- und abbewegbar ist, wobei jedoch die Säulen nicht starr miteinander gekoppelt sind, sodass die Bewegung einer Säule nicht zwangsläufig die Bewegung der dazu benachbarten Säule bewirkt, aber benachbarte Säulen nur in einem begrenzten Umfang relativ zueinander bewegbar sind.

2. Hubachse nach Anspruch 1, **dadurch gekennzeichnet, dass** in dem Zustand, in welchem alle Säulen (101, 102-1, 102-2, 103-1, 103-2; 101, 102, 103) maximal weit nach unten bewegt sind, benachbarte Säulen in Längsrichtung gegeneinander versetzt zu liegen kommen, wobei jedoch senkrecht zur Längsrichtung gesehen der untere Bereich der weiter oben zu liegen kommenden Säule und der obere Bereich der weiter unten zu liegen kommenden Säule einander immer noch überlappen.

3. Hubachse nach einem der vorhergehenden Ansprüche, **dadurch gekennzeichnet, dass** in dem Zustand, in welchem alle Säulen (101, 102-1, 102-2, 103-1, 103-2; 101, 102, 103) maximal weit nach oben bewegt sind, sich die unteren Enden der Säulen in etwa auf gleicher Höhe befinden.

4. Hubachse nach einem der vorhergehenden Ansprüche, **dadurch gekennzeichnet, dass** an den Säulen (101, 102-1, 102-2, 103-1, 103-2; 101, 102, 103) Führungselemente (111 - 114) vorgesehen sind, über welche benachbarte Säulen bei Relativbewegungen aneinander geführt werden, wobei die Führungselemente benachbarter Säulen so ineinandergreifen, dass sich die benachbarten Säulen ausschließlich in Längsrichtung der Säulen relativ zueinander bewegen können.

5. Hubachse nach einem der vorhergehenden Ansprüche, **dadurch gekennzeichnet, dass** weitere Führungselemente (116, 117) vorgesehen sind, über welche wenigstens eine der Säulen (101, 102-1, 102-2, 103-1, 103-2; 101, 102, 103) zusätzlich an einer nicht durch eine der Säulen gebildeten anderen Anlagenkomponente (115) geführt wird, wobei auch diese weiteren Führungselemente so ineinandergreifen, dass sich die wenigstens eine Säule nur in ihrer Längsrichtung bewegen kann.

6. Hubachse nach einem der vorhergehenden Ansprüche, **dadurch gekennzeichnet, dass** an den Säulen (101, 102-1, 102-2, 103-1, 103-2; 101, 102, 103) seitlich nach außen ragende, als Anschläge wirkende Elemente angebracht oder ausgebildet sind, die dazu ausgelegt sind, an zugeordnete Anschläge der jeweils benachbarten Säule oder an die benachbarte Säule selbst anzuschlagen, wenn die benachbarten Säulen eine bestimmte Relativlage zueinander einnehmen, und dass die Anschläge so angeordnet und ausgebildet sind, dass sie den Umfang begrenzen, in welchem sich benachbarte Säulen relativ zueinander bewegen können, und so dafür sorgen, dass sich benachbarte Säulen während des Betriebes der Hubachse (100) nicht selbstständig voneinander lösen können.

7. Hubachse nach Anspruch 6, **dadurch gekennzeichnet, dass** die Anschläge zumindest teilweise durch die Führungselemente gemäß Anspruch 4 oder durch eine an einem Säulenende angebrachte Platte oder einen am einem Säulenende vorgesehenen Flansch gebildet werden.

8. Hubachse nach einem der vorhergehenden Ansprüche, **dadurch gekennzeichnet, dass** nur eine einzige der Säulen (101, 102-1, 102-2, 103-1, 103-2; 101, 102, 103), nämlich diejenige Säule (101), deren unteres Ende im maximal weit nach unten ausgefahrenen Zustand der Hubachse (100) den am weitesten unten liegenden Punkt der Hubachse bildet, über ein Seil (108) mit einer die Säulen auf- und abbewegenden Antriebsvorrichtung (105) verbunden ist.

9. Hubachse nach Anspruch 8, **dadurch gekennzeichnet, dass** von der mit der Antriebsvorrichtung (105) verbundenen Säule (101) das unteren Ende der Säule mit der Antriebsvorrichtung verbunden ist.

10. Hubachse nach einem der vorhergehenden Ansprüche, **dadurch gekennzeichnet, dass** die Säulen (101, 102-1, 102-2, 103-1, 103-2; 101, 102, 103) so angeordnet und miteinander gekoppelt sind, dass sie sich aufgrund ihrer Schwerkraft selbständig so weit nach unten bewegen, bis sie entweder durch das gespannte Seil (108) gemäß Anspruch 8 oder aneinander anschlagende Anschläge der Säulen gemäß den Ansprüchen 6 und 7 an einer Weiterbewegung gehindert werden.

11. Hubachse nach Anspruch 8, **dadurch gekennzeichnet, dass** die Säulen (101, 102-1, 102-2, 103-1, 103-2; 101, 102, 103) dazu ausgelegt sind, über ein zweites Seil (110) mit der Antriebsvorrichtung (105) verbunden zu werden, wobei das zweite Seil derart angeordnet und ausgebildet ist, dass es als Sicherungsseil wirkt, indem es den Umfang der Abwärtsbewegung der Säulen im Falle eines Reißens des ersten Seils (108) beschränkt, wobei
- das zweite Seil parallel zum ersten Seil verläuft,
- das erste Seil und das zweite Seil durch den selben Motor (105) bewegt werden, und
- das zweite Seil derart angeordnet und ausgebildet ist, dass es während des normalen Betriebes der Hubachse (100) keine Last trägt und durch eine Feder gespannt ist.

12. Hubachse nach einem der vorhergehenden Ansprüche, **dadurch gekennzeichnet, dass** die Säulen (101, 102-1, 102-2, 103-1, 103-2; 101, 102, 103) eine erste Säule (101) und zwei dazu benachbarte zweite Säulen (102-1, 102-2) umfassen, wobei die zwei Säulen dieses ersten Säulenpaars an einander gegenüberliegenden Seiten der ersten Säule angeordnet sind, und wobei die zwei zweiten Säulen des ersten Säulenpaars den selben grundlegenden Aufbau und die selbe Kopplung mit der ersten Säule aufweisen, und somit das selbe Verhalten und die selbe Wirkung aufweisen, und dass die Säulen ein oder mehrere weitere Säulenpaare (103-1, 103-2) umfassen können, wobei für alle n ≥ 2 gilt, dass jeweils die erste Säule des n-ten Säulenpaares benachbart zur ersten Säule des n-1-ten Säulenpaares angeordnet und mit dieser gekoppelt ist, und die zweite Säule des n-ten Säulenpaares benachbart zur zweiten Säule des n-1-ten Säulenpaares angeordnet und mit dieser gekoppelt ist.

13. Hubachse nach Anspruch 12, **dadurch gekennzeichnet, dass** die zwei Säulen eines jeweiligen Säulenpaares nicht miteinander verbunden sind.

14. Hubachse nach Anspruch 12, **dadurch gekennzeichnet, dass** die Säulenpaare jeweils durch eine U-Profil-Stange 102, 103) gebildet werden, wobei die beiden Säulen eines jeweiligen Säulenpaares durch die beiden parallelen Schenkel der U-Profil-Stange gebildet werden.

## Claims

1. Lifting mechanism in particular for a portal robot, wherein the lifting mechanism (100) is designed to move an object fastened thereto upwards and downwards in a vertical direction, wherein the lifting mechanism has multiple vertical columns (101, 102-1, 102-2, 103-1, 103-2; 101, 102, 103) which are arranged parallel to and adjacent to one another and which are movable relative to one another in a longitudinal direction, **characterized in that** each of the columns (101, 102-1, 102-2, 103-1, 103-2; 101, 102, 103) is movable upwards and downwards, wherein the columns are however not rigidly coupled to one another, such that the movement of one column does not imperatively effect the movement of the column adjacent thereto, but adjacent columns are movable relative to one another only to a limited extent.

2. Lifting mechanism according to Claim 1, **characterized in that**, in the state in which all of the columns (101, 102-1, 102-2, 103-1, 103-2; 101, 102, 103) have been moved downwards to a maximum extent, adjacent columns come to lie offset with respect to one another in the longitudinal direction, wherein, however, as viewed perpendicular to the longitudinal direction, the lower region of the column that comes to lie further upwards and the upper region of the column that comes to lie further downwards still overlap.

3. Lifting mechanism according to one of the preceding claims, **characterized in that**, in the state in which all of the columns (101, 102-1, 102-2, 103-1, 103-2; 101, 102, 103) have been moved upwards to a maximum extent, the lower ends of the columns are situated approximately at the same height.

4. Lifting mechanism according to one of the preceding claims, **characterized in that**, on the columns (101, 102-1, 102-2, 103-1, 103-2; 101, 102, 103), there are provided guide elements (111 - 114) by means of which adjacent columns are guided on one another during relative movements, wherein the guide elements of adjacent columns engage into one another such that the adjacent columns can move relative to one another only in the longitudinal direction of the columns.

5. Lifting mechanism according to one of the preceding claims, **characterized in that** further guide elements (116, 117) are provided, by means of which at least one of the columns (101, 102-1, 102-2, 103-1, 103-2; 101, 102, 103) is additionally guided on another installation component (115) not formed by one of the columns, wherein said further guide elements also engage into one another such that the at least one column can move only in its longitudinal direction.

6. Lifting mechanism according to one of the preceding claims, **characterized in that** laterally outwardly projecting elements which act as stops are attached to or formed on the columns (101, 102-1, 102-2, 103-1, 103-2; 101, 102, 103), which elements are designed to abut against associated stops of the respectively adjacent column or against the adjacent column itself if the adjacent columns assume a particular relative position with respect to one another, and **in that** the stops are arranged and formed so as to limit the extent to which adjacent columns can move relative to one another, and thus ensure that adjacent columns cannot become detached from one another of their own accord during the operation of the lifting mechanism (100).

7. Lifting mechanism according to Claim 6, **characterized in that** the stops are formed at least partially by the guide elements according to Claim 4 or by a plate arranged on a column end or by a flange provided on a column end.

8. Lifting mechanism according to one of the preceding claims, **characterized in that** only some of the columns (101, 102-1, 102-2, 103-1, 103-2; 101, 102, 103), specifically those columns (101) whose lower end forms the lowest point of the lifting mechanism when the lifting mechanism (100) is in the state in which it has been moved downwards to a maximum extent, is connected by means of a cable (108) to a drive device (105) which moves the columns upwards and downwards.

9. Lifting mechanism according to Claim 8, **characterized in that**, of the column (101) connected to the drive device (105), the lower end of the column is connected to the drive device.

10. Lifting mechanism according to one of the preceding claims, **characterized in that** the columns (101, 102-1, 102-2, 103-1, 103-2; 101, 102, 103) are arranged and coupled to one another such that, owing to the gravitational force thereof, they move downwards of their own accord to such an extent that they are prevented from moving further either by the tensioned cable (108), according to Claim 8, or by stops, which abut against one another, of the columns, according to Claims 6 and 7.

11. Lifting mechanism according to Claim 8, **characterized in that** the columns (101, 102-1, 102-2, 103-1, 103-2; 101, 102, 103) are designed to be connected by means of a second cable (110) to the drive device (105), wherein the second cable is arranged and formed so as to act as a safety cable by limiting the extent of the downwards movement of the columns in the event of a breakage of the first cable (108), wherein
- the second cable runs parallel to the first cable,
- the first cable and the second cable are moved by the same motor (105), and
- the second cable is arranged and formed such that, during the normal operation of the lifting mechanism (100), it bears no load and is tensioned by a spring.

12. Lifting mechanism according to one of the preceding claims, **characterized in that** the columns (101, 102-1, 102-2, 103-1, 103-2; 101, 102, 103) comprise a first column (101) and two second columns (102-1, 102-2) arranged adjacent to said first column, wherein the two columns of said first column pair are arranged on mutually opposite sides of the first column, and wherein the two second columns of the first column pair are of the same basic construction and have the same coupling to the first column, and therefore have the same behaviour and the same action, and **in that** the columns may comprise one or more further column pairs (103-1, 103-2), wherein for all n ≥ 2, it is the case that in each case the first column of the n-th column pair is arranged adjacent to the first column of the n-1-th column pair and is coupled thereto, and the second column of the n-th column pair is arranged adjacent to the second column of the n-1-th column pair and is coupled thereto.

13. Lifting mechanism according to Claim 12, **characterized in that** the two columns of a respective column pair are not connected to one another.

14. Lifting mechanism according to Claim 12, **characterized in that** the column pairs are formed in each case by a U-profile rod (102, 103), wherein the two columns of a respective column pair are formed by the two parallel limbs of the U-profile rod.

## Revendications

1. Axe de levage, en particulier pour un robot portique, l'axe de levage (100) étant conçu pour lever et abaisser, dans la direction verticale, un objet fixé sur celui-ci, l'axe de levage comprenant plusieurs colonnes verticales (101, 102-1, 102-2, 103-1, 103-2 ; 101, 102, 103) disposées parallèlement les unes à côté des autres, qui peuvent être déplacées dans la direction longitudinale les unes par rapport aux autres, **caractérisé en ce que** chacune des colonnes (101, 102-1, 102-2, 103-1, 103-2 ; 101, 102, 103) peut être levée et abaissée, les colonnes n'étant toutefois pas accouplées rigidement les unes aux autres, de sorte que le déplacement d'une colonne n'entraîne pas forcément le déplacement des colonnes adjacentes à celle-ci mais que des colonnes adjacentes puissent seulement être déplacées les unes par rapport aux autres dans une mesure limitée.

2. Axe de levage selon la revendication 1, **caractérisé en ce que** dans l'état dans lequel toutes les colonnes (101, 102-1, 102-2, 103-1, 103-2 ; 101, 102, 103) sont déplacées vers le bas de la distance maximale, des colonnes adjacentes viennent se placer de manière décalée les unes par rapport aux autres dans la direction longitudinale, mais, perpendiculairement à la direction longitudinale, la région inférieure de la colonne venant se placer le plus en haut et la région supérieure de la colonne venant se placer le plus en bas se chevauchant toujours encore.

3. Axe de levage selon l'une quelconque des revendications précédentes, **caractérisé en ce que** dans l'état dans lequel toutes les colonnes (101, 102-1, 102-2, 103-1, 103-2 ; 101, 102, 103) sont déplacées vers le haut de la distance maximale, les extrémités inférieures des colonnes se trouvent approximativement à la même hauteur.

4. Axe de levage selon l'une quelconque des revendications précédentes, **caractérisé en ce que** des éléments de guidage (111-114) sont prévus au niveau des colonnes (101, 102-1, 102-2, 103-1, 103-2 ; 101, 102, 103), par le biais desquels les colonnes adjacentes sont guidées les unes contre les autres lors de déplacements relatifs, les éléments de guidage de colonnes adjacentes s'engageant les uns dans les autres de telle sorte que les colonnes adjacentes puissent se déplacer les unes par rapport aux autres exclusivement dans la direction longitudinale des colonnes.

5. Axe de levage selon l'une quelconque des revendications précédentes, **caractérisé en ce que** des éléments de guidage supplémentaires (116, 117) sont prévus, par le biais desquels au moins l'une des colonnes (101, 102-1, 102-2, 103-1, 103-2 ; 101, 102, 103) est guidée en outre contre un autre composant de l'installation (115) non formé par l'une des colonnes, ces éléments de guidage supplémentaires s'engageant également les uns dans les autres de telle sorte que l'au moins une colonne puisse seulement se déplacer dans sa direction longitudinale.

6. Axe de levage selon l'une quelconque des revendications précédentes, **caractérisé en ce que** des éléments agissant en tant que butées, faisant saillie latéralement vers l'extérieur, sont montés ou réalisés sur les colonnes (101, 102-1, 102-2, 103-1, 103-2 ; 101, 102, 103), lesquels sont conçus pour buter contre des butées associées de la colonne respectivement adjacente ou directement contre la colonne adjacente lorsque les colonnes adjacentes adoptent une position relative déterminée les unes par rapport aux autres et **en ce que** les butées sont disposées et réalisées de telle sorte qu'elles limitent l'ampleur du déplacement les unes par rapport aux autres de colonnes adjacentes et font en sorte que des colonnes adjacentes ne puissent pas se détacher automatiquement les unes des autres pendant le fonctionnement de l'axe de levage (100).

7. Axe de levage selon la revendication 6, **caractérisé en ce que** les butées sont formées au moins en partie par les éléments de guidage selon la revendication 4 ou par une plaque montée sur une extrémité de colonne ou par une bride prévue sur une extrémité de colonne.

8. Axe de levage selon l'une quelconque des revendications précédentes, **caractérisé en ce que** seulement l'une des colonnes (101, 102-1, 102-2, 103-1, 103-2 ; 101, 102, 103), à savoir la colonne (101), dont l'extrémité inférieure, dans l'état dans lequel l'axe de levage (100) est sorti au maximum vers le bas, forme le point de l'axe de levage situé le plus en bas, est connectée par le biais d'un câble (108) à un dispositif d'entraînement (105) faisant monter et descendre les colonnes.

9. Axe de levage selon la revendication 8, **caractérisé en ce que** l'extrémité inférieure de la colonne (101) connectée au dispositif d'entraînement (105) est connectée au dispositif d'entraînement.

10. Axe de levage selon l'une quelconque des revendications précédentes, **caractérisé en ce que** les colonnes (101, 102-1, 102-2, 103-1, 103-2 ; 101, 102, 103) sont disposées et accouplées les unes aux autres de telle sorte qu'elles se déplacent automatiquement vers le bas sous l'effet de la force de pesanteur dans une mesure telle qu'elles ne puissent pas continuer à se déplacer soit en raison du câble tendu (108) selon la revendication 8 soit en raison de la venue en butée les unes contre les autres des butées des colonnes selon les revendications 6 et 7.

11. Axe de levage selon la revendication 8, **caractérisé en ce que** les colonnes (101, 102-1, 102-2, 103-1, 103-2 ; 101, 102, 103) sont conçues de manière à être connectées par le biais d'un deuxième câble (110) au dispositif d'entraînement (105), le deuxième câble étant disposé et réalisé de telle sorte qu'il agisse en tant que câble de fixation, en limitant l'ampleur des mouvements de déplacement vers le bas des colonnes dans le cas d'une déchirure du premier câble (108),
- le deuxième câble s'étendant parallèlement au premier câble,
- le premier câble et le deuxième câble étant déplacés par le même moteur (105), et
- le deuxième câble étant disposé et réalisé de telle sorte qu'il ne porte aucune charge pendant le fonctionnement normal de l'axe de levage (100) et qu'il soit tendu par un ressort.

12. Axe de levage selon l'une quelconque des revendications précédentes, **caractérisé en ce que** les colonnes (101, 102-1, 102-2, 103-1, 103-2 ; 101, 102, 103) comprennent une première colonne (101) et deux deuxièmes colonnes (102-1, 102-2) adjacente à celle-ci, les deux colonnes de cette première paire de colonnes étant disposées sur des côtés mutuellement opposés de la première colonne, et les deux deuxièmes colonnes de la première paire de colonnes présentant la même structure de base et le même accouplement à la première colonne, ainsi que le même comportement et le même effet, et **en ce que** les colonnes peuvent comprendre une ou plusieurs paires de colonnes supplémentaires (103-1, 103-2), et l'on a pour tout n ≥ 2, la relation selon laquelle la première colonne de la n ième paire de colonnes est disposée à côté de la première colonne de la n-1 ième paire de colonnes et est accouplée à celle-ci, et la deuxième colonne de la n ième paire de colonnes est disposée à côté de la deuxième colonne de la n-1 ième paire de colonnes et est accouplée à celle-ci.

13. Axe de levage selon la revendication 12, **caractérisé en ce que** les deux colonnes d'une paire de colonnes respective ne sont pas connectées l'une à l'autre.

14. Axe de levage selon la revendication 12, **caractérisé en ce que** les paires de colonnes sont à chaque fois formées par une tige profilée en U (102, 103), les deux colonnes d'une paire de colonnes respectives étant formées par les deux branches parallèles de la tige profilée en U.
